# EUROPÄISCHE PATENTANMELDUNG

(11) **EP 0 167 699 A1**
(43) Veröffentlichungstag der Anmeldung: **15.01.1986**
(21) Anmeldenummer: 85100446.5
(22) Anmeldetag: 17.01.1985
(51) Int. Cl.: G04B 21/08, G04B 37/00

(54) **Grossuhr mit Gongschlagwerk**

(30) Priorität: 19.01.1984 DE 3401688
(71) Anmelder: Gebr. Jauch KG, Uhrenfabrik, D-7212 Deisslingen (DE)
(72) Erfinder: Nopper, Kurt, D-7737 Bad Dürrheim7 (DE); Jauch, Hermann, Dr., D-7212 Deisslingen (DE)
(74) Vertreter: Hansmann, Axel, Dipl.-Wirtsch.-Ing.

(57) **Zusammenfassung**

Um den Einbau des Uhrwerks (20) und des Gongblocks (14) im Gehäuse einer Großuhr und deren gegenseitige Justierung zu erleichtern, sind der Gongblock (14) und das Uhrwerk (20) an einer gemeinsamen Platte (10) angebracht, die im Gehäuse befestigt wird. Die Montage und Justierung kann außerhalb des Gehäuses vor dem Einbau erfolgen. Der Gongblock (14) ist einstückig mit der Platte (10) gegossen. Das Uhrwerk (20) ist zur Anpassung an unterschiedliche Gehäusetiefen über stufenlos längenverstellbare Stützen (18,22) an der Platte (10) befestigt.

## Beschreibung

Die Erfindung betrifft eine Großuhr mit Gongschlagwerk gem. dem Oberbegriff des Patentanspruches 1.

Aus der DE-AS 1 215 599 ist eine Großuhr dieser Gattung bekannt, bei welcher die Platte einen Teil der Rückwand des Gehäuses bildet und in einen Ausschnitt der Gehäuserückwand eingesetzt ist. Die Platte besteht aus einem dünnen gezogenen Blech und trägt mittels feststehender Pfeiler das Uhrwerk. Der die Gongstäbe tragende Gongblock ist an einem in die Platte eingenieteten Blechhügel federnd aufgehängt, wobei sich die Gongstäbe seitlich neben dem Uhrwerk befinden.

Bei dieser bekannten Großuhr besteht der Zweck dieser Maßnahmen darin, ein möglichst flaches Gehäuse zu erzielen. Dementsprechend ist die Platte aus dünnem Blech ausgebildet und individuell angepaßt in eine entsprechende Aussparung der Rückwand des Gehäuses eingesetzt. Der zum Zweck einer geringen Gehäusetiefe seitlich neben dem Uhrwerk federnd aufgehängte Gongblock ist in seinen Abmessungen beschränkt, was sich nachteilig auf die Klangqualität auswirkt.

Der Erfindung liegt die Aufgabe zugrunde, einen Aufbau anzugeben, der den Einbau und die Justierung einer Großuhr mit Gongs:hlagwerk in unterschiedliche Gehäuse erleichtert und vereinfacht.

Diese Aufgabe wird bei einer Großuhr der eingangs genannten Gattung erfindungsgemäß gelöst durch die Merkmale des kennzeichnenden Teils des Patentanspruchs 1.

Vorteilhafte Ausführungsformen der Erfindung sind in den Unteransprüchen angegeben.

Auf Grund der Befestigung der Platte an der Innenwand des Gehäuses ist es möglich, das Uhrwerk in ein beliebiges Gehäuse einzusetzen, ohne daß die Gehäuserückwand in irgendeiner Form individuell dem einzusetzenden Uhrwerk angepaßt sein muß. Durch die Längenverstellbarkeit der Stützen kann das Uhrwerk auch einer beliebigen Tiefe des Uhrengehäuses exakt angepaßt werden. Die Ausbildung der Platte als Gußplatte, mit welcher der Gongblock in schalleitender Verbindung steht, bewirkt eine hohe Klangqualität des Gongschlages, da die Gußplatte mit dem Gongblock als Klangkörper zusammenwirkt. Es kann daher die Klangqualität durch die Masse der Gußplatte zusätzlich verbessert werden oder die Masse des Gongblockes kann verringert werden, ohne daß die Klangqualität schlechter wird.

Die Befestigung des Uhrwerkes und des Gongblockes mit den Gongstäben an derselben Platte ermöglicht eine einfache Justierung und Montage. Die Hämmer und die Gongstäbe können außerhalb des Gehäuses exakt justiert werden und Uhrwerk und Gongblock können exakt justiert in das Gehäuse. eingesetzt werden, wobei lediglich die Platte mit einigen wenigen Schrauben an der Innenwand des Gehäuses befestigt werden muß.

Vorzugsweise besteht die Platte ebenso wie der Gongblock aus Grauguß, wobei es auch möglich ist, den Gongblock und die Platte einstückig zu gießen.

Zweckmäßigerweise sind die Gongstäbe zwischen der Platte und dem Uhrwerk angeordnet. Die empfindlichen Gongstäbe sind auf diese Weise beim Transport zusätzlich geschützt. Dies ist besonders deshalb von Wichtigkeit, weil das Uhrwerk für beliebige Uhrengehäuse geeignet ist und daher häufig das Uhrwerk getrennt vom Uhrengehäuse geliefert wird. Ebenso kann das Uhrwerk zu Reparaturzwecken in einfacher Weise aus dem Gehäuse entnommen und versandt werden.

Im folgenden wird die Erfindung anhand eines in der Zeichnung dargestellten Ausführungsbeispiels ni-ner erläutert. Die einzige Figur der Zeichnung zeigt die Vorrichtung gemäß diesem Ausführungsbeispiel in perspektivischer Darstellung.

Bei dem dargestellten Ausführungsbeispiel befindet sich die Gongschlaganordnung hinter dem Uhrwerk.

Es ist eine Grundplatte 10 vorgesehen, die vier Bohrungen 12 aufweist, die zur Befestigung der Grundplatte 10 mittels Schrauben an der Rückwand des Gehäuses einer Großuhr dienen.

Oben an der Platte 10 ist ein Gongblock 14 vorgesehen, an welchem die Gongstäbe 16 aufgehängt sind. Der Glongblock 14 und die Platte 10 bestehen aus Grauguß und sind in einem Stück gegossen.

Unterhalb des Gongblocks 14 sind an den vier Ecken der Platte jeweils vertikal abstehende Hohlpfeiler 18 angebracht.

Ein in herkömmlicher Weise ausgebildetes Uhrwerk 20, von dem nur die Platinen dargestellt sind, weist an seinen vier Ecken Stäbe 22 auf, die in die Hohlpfeiler 18 eingeschoben werden. Die Stäbe 22 können in jeder beliebigen Lage in den Hohlpfeilern 18 mittels radial in die Hohlpfeiler 18 eingedrehter Schrauben 24 festgestellt werden. Für den Einbau des Uhrwerks und des Schlagwerks in das Gehäuse der Großuhr werden zunächst das Zifferblatt und die Zeiger auf dem Uhrwerk 20 montiert. Das Uhrwerk 20 wird dann mittels der Stäbe 22 in die Hohlpfeiler 18 der Platte 10 eingeschoben und in der der Gehäusetiefe der Großuhr entsprechenden Stellung mittels der Schrauben 24 fixiert. Dann werden die Hämmer 26 des Uhrwerks auf die Gongstäbe 16 ausgerichtet, so daß das gesamte System komplett montiert und justiert ist. Diese gesamten Montage- und Justierarbeiten können außerhalb des Gehäuses der Großuhr ausgeführt werden, wobei insbesondere ein ungehinderter Zugang zur Justierung der Hämmer möglich ist. Das vollständig montierte und justierte System wird dann in das Gehäuse eingesetzt, ausgerichtet und mit vier in die Löcher 12 eingesetzten Schrauben im Gehäuse befestigt.

## Patentansprüche

1. Großuhr mit Gongschlagwerk mit einem Gehäuse und mit einer am Gehäuse befestigbaren metallischen Platte, die den Gongblock mit den Gongstäben und mittels Stützen das Uhrwerk trägt, dadurch gekennzeichnet, daß die metallische Platte (10) innen an der Rückwand des Gehäuses befestigbar ist, und zur Verbesserung der Klangqualität unmittelbar mit dem Gongblock (14) verbunden ist.

2. Großuhr nach Anspruch 1, dadurch gekennzeichnet, daß die Stützen längenverstellbar sind.

3. Großuhr nach Anspruch 2, dadurch gekennzeichnet, daß die Stützen zur stufenlosen Längenverstellung jeweils aus einem an der Platte (10) angeordneten Hohlpfeiler (18) und einem an dem Uhrwerk (20) angeordneten Stab (22) bestehen, wobei die Stäbe (22) in die Hohlpfeiler (18) einschiebbar und in diesen feststellbar sind.

4. _{G}roßuhr nach Anspruch 1, dadurch gekennzeichnet, daß die Gongstäbe (16) zwischen der Platte (10) und dem Uhrwerk (20) angeordnet sind.

5. Großuhr nach Anspruch 1, dadurch gekennzeichnet, daß die Platte (10) aus Guß, insbesondere aus Grauguß besteht.

6. Großuhr nach Anspruch 5, dadurch gekennzeichnet, daß die Platte (10) und der Gongblock (14) einstückig gegossen sind.
